# EUROPÄISCHE PATENTSCHRIFT

(11) **EP 1 131 519 B1**
(45) Veröffentlichungstag und Bekanntmachung des Hinweises auf die Patenterteilung: **14.01.2004**
(21) Anmeldenummer: 99957919.6
(22) Anmeldetag: 20.10.1999
(51) Int. Cl.: E05B 49/00, E05B 65/20

(54) **BEDIENVORRICHTUNG FÜR EIN KRAFTFAHRZEUG**
OPERATING DEVICE FOR A MOTOR VEHICLE
DISPOSITIF DE COMMANDE POUR VEHICULE AUTOMOBILE

(30) Priorität: 11.11.1998 DE 19851950
(43) Veröffentlichungstag der Anmeldung: 12.09.2001
(73) Patentinhaber: ROBERT BOSCH GMBH, 70442 Stuttgart (DE)
(72) Erfinder: WEISS, Karl-Ernst, D-76275 Ettlingen (DE); PETTIT, Roderick, D-71144 Steinenbronn (DE)
(86) Internationale Anmeldenummer: PCT/DE1999/003355
(87) Internationale Veröffentlichungsnummer: WO 2000/028177

(56) Entgegenhaltungen:
- EP-A- 0 239 388
- DE-A- 2 501 516
- DE-A- 2 950 696
- US-A- 5 701 770
- PATENT ABSTRACTS OF JAPAN vol. 013, no. 565 (M-907), 14. Dezember 1989 (1989-12-14) -& JP 01 235783 A (OMRON TATEISI ELECTRON CO), 20. September 1989 (1989-09-20)
- PATENT ABSTRACTS OF JAPAN vol. 018, no. 592 (M-1702), 11. November 1994 (1994-11-11) & JP 06 221039 A (MATSUMURA ELECTRON:KK), 9. August 1994 (1994-08-09)

## Beschreibung

### Stand der Technik

Die Erfindung geht aus von einer Bedienvorrichtung für ein Kraftfahrzeug nach der Gattung des unabhängigen Anspruchs. Aus der nicht vorveröffentlichten deutschen Patentanmeldung DE 198 425 44 A1 ist eine Vorrichtung zur Bestimmung der Fahrberechtigung bekannt. Dem Benutzer wird das Fahrzeug freigegeben, wenn er sich entweder über ein als berechtigt erkanntes Biometriesignal oder über ein als berechtigt erkanntes Betriebsmittelsignal eines herkömmlichen Betriebsmittels wie beispielsweise ein in einem Schlüssel integrierten Transponder ausweist. Wie diese beiden Möglichkeiten der Berechtigungsfreigabe des Kraftfahrzeugs in einem Bedienelement auszugestalten sind, ist jedoch nicht offenbart.

Aus der US-A 5,701, 770 ist ein Safe bekannt, der auf zwei unterschiedliche Weisen geöffnet werden kann. Ein autorisierter Benutzer kann sich einerseits über seinen Fingerabdruck ausweisen. Stimmt der eingelesene Fingerabdruck mit einem als berechtigt hinterlegten Referenzfingerabdruck überein, wird der Safe entriegelt. Außerdem ist ein konventioneller Schlüsselmechanismus vorgesehen, der bei passendem Schlüssel ebenfalls zu einem Öffnen des Safes führt.

Aus der JP 06221039 ist ein Sicherheitssystem mit einem Fingerabdruckleser und einem Schlüssel bekannt. Dabei wird ein elektronischer Schließmechanismus durch das Auslösesignal des Fingerabdrucklesers aktiviert. Für den Fall, dass ein Auslösen des Schließmechanismusses mit Hilfes des Schlüssels erfolgt, wird ein Alarmsignal aktiviert.

### Vorteile der Erfindung

Die erfindungsgemäße Bedienvorrichtung für ein Kraftfahrzeug enthält eine Fingerabdruckeinlesefläche, über die ein Fingerabdrucksensor einen Fingerabdruck in Form eines Fingerabdrucksignals eines Benutzers erfaßt. In Abhängigkeit von dem Fingerabdrucksignal sind Funktionen des Kraftfahrzeugs freigebbar. Auch über einen Schlüssel ist eine Freigabe der Funktionen des Kraftfahrzeugs zu erreichen. Erfindungsgemäß ist ein Bedienelement vorgesehen, das die Fingerabdruckeinlesefläche und eine mechanische Aufnahme für den Schlüssel enthält. Die Freigabe der Kraftfahrzeugfunktionen kann über zwei Wege erreicht werden: über einen als gültig erkannten Fingerabdruck oder über einen als gültig erkannten Schlüssel. Für diese beiden alternativen Identifikationsmöglichkeiten ist lediglich ein Bedienelement vorgesehen. Die in Verbindung mit einem herkömmlichen Schlüssel gewohnten Bedienabläufe beim Starten des Kraftfahrzeugs und beim Schalten der Bordspannung lassen sich über dasselbe Bedienelement auch bei den Identifikationsverfahren über den Fingerabdruck beibehalten. Trotz der zwei Alternativen der Identifikationsmöglichkeit kann der Bedienvorgang in gleicher Weise durchgeführt werden.

Bei einer zweckmäßigen Ausgestaltung ist das Bedienelement dreh- und/oder bewegbar ausgebildet zur Betätigung eines Schaltmittels. Über das Schaltmittel lassen sich Kraftfahrzeugfunktionen wie "Versorgungsspannung ein", "Motor ein", "Motor aus" aktivieren. Da das Bedienelement für eine Berechtigungsfreigabe entweder mit dem Schlüssel in der Aufnahme versehen werden muß oder der Benutzer seinen Finger auf die Fingerabdruckeinlesefläche legen muß, läßt sich über eine anschließende Betätigung des Bedienelements ein Startvorgang des Kraftfahrzeugs als einheitlicher Bedienablauf durchführen.

Eine vorteilhafte Ausgestaltung sieht eine Signalerfassung vor, die ein vom im Schlüssel vorhandenen Transponder der Wegfahrsperre gesendetes Signal erfaßt und in dem Bedienelement integriert ist. Als Signalerfassung kommt beispielsweise eine Antenne zum Einsatz. Diese Antenne empfängt einen von dem Schlüsseltransponder gesendeten Code zum Zwecke einer Berechtigungsüberprüfung. Befindet sich der Schlüssel in der Aufnahme, so kann bei der vorgeschlagenen Antennenanordnung eine sichere Codeübertragung gewährleistet werden.

In einer vorteilhaften Ausgestaltung ist der Fingerabdrucksensor in dem Bedienelement baulich integriert. Dadurch läßt es sich gegenüber der Fingerabdruckeinlesefläche feststehend anordnen, so daß das Fingerabdrucksignal sicher eingelesen werden kann.

In einer weiteren möglichen Ausgestaltung ist der Fingerabdrucksensor gegenüber dem bewegbaren Bedienelement feststehend angeordnet. Ein Einlesen des Fingerabdrucksignals kann nur dann erfolgen, wenn die auf dem Bedienelement angeordnete Fingerabdruckeinlesefläche in Deckung mit dem Fingerabdrucksensor steht. Sind auf dem Bedienelement mehrere Fingerabdruckeinleseflächen für mehrere Finger vorgesehen, lassen sich diese Fingerabdrucksignale durch eine geeignete Bewegung des Bedienelements nacheinander einlesen, indem die Fingerabdruckeinleseflächen nacheinander mit dem Fingerabdrucksensor in Deckung gebracht werden. Dabei wird nur ein Fingerabdrucksensor benötigt bei gleichzeitiger Auswertung mehrere Fingerabdrucksignale.

In einer vorteilhaften Ausgestaltung ist die Aufnahme als kraftschlüssige und/oder formschlüssige Verbindung mit dem in der Aufnahme befindlichen Schlüssel ausgebildet, so daß über den Schlüssel das Bedienelement auch bewegt werden kann. Da sich über das Bedienelement auch das Schaltmittel betätigen läßt, kann der Benutzer in herkömmlicher Weise neben dem Identifikationsverfahren über den Schlüssel auch die Funktion "Spannung ein" bzw. "Motor ein" aktivieren.

Der konventionelle Bedienvorgang wird dadurch beibehalten unter der zusätzlichen Identifikationsmöglichkeit über den Fingerabdruck.

Ein besonderer Vorteil ist, daß durch die Kombination von schlüssel- und fingerabdruckbasierter Identifikation in einem für beide gemeinsames Bedienelement der Einbau an der gleichen Stelle wie ein konventionelles Zündschloß bei stets gleicher Handhabung möglich wird.

In einer vorteilhaften Ausgestaltung ist über die Betätigung des Bedienelements eine mechanische Verriegelung und/oder Entriegelung einer weiteren Bedieneinheit möglich. Hierbei könnte es sich beispielsweise um das Lenkradschloß handeln. Damit kann eine weitere Funktion in bekannter Weise über das Bedienelement aktiviert bzw. deaktiviert werden.

In einer zweckmäßigen Weiterbildung sind Blockademittel vorgesehen, die in Abhängigkeit von dem Fingerabdrucksignal und/oder dem Schlüsselsignal eine Bewegung des Bedienelements unterbinden. Bestimmte Funktionen wie "Motor ein" können mechanisch nur dann ausgelöst werden, wenn das Fingerabdrucksignal auf einen berechtigten Benutzer schließen läßt oder ein zulässiger Schlüssel verwendet wurde. Dadurch erhöht sich die Sicherheit vor der Inbetriebnahme des Kraftfahrzeugs durch Unberechtigte.

Zweckmäßig sind in dem Bedienelement mehrere Fingerabdruckeinleseflächen vorgesehen. Dadurch können mehrere Fingerabdrucksignale als Berechtigungsnachweis zur Auswertung herangezogen werden. Wird bereits eine Freigabe bei nur einem gültigen Fingerabdruck gegeben, kann das Fahrzeug auch dann gestartet werden, wenn der bisher "erste" Fingerabdruck infolge Verletzung, Pflaster etc. nicht ausgewertet werden kann, ohne eine andere als die gewohnte Finger- oder Handhaltung einnehmen zu müssen.

Weitere zweckmäßige Weiterbildungen ergeben sich aus weiteren Ansprüchen und aus der Beschreibung.

### Zeichnung

Ein Ausführungsbeispiel der Erfindung ist in der Zeichnung dargestellt und wird im folgenden näher beschrieben. Es zeigen Figur 1 ein Blockschaltbild, Figur 2 eine perspektivische Ansicht, Figur 3 einen Querschnitt sowie die Figuren 4, 5a, 5b und 5c eine Draufsicht des Ausführungsbeispiels.

### Beschreibung des Ausführungsbeispiels

Ein von einem Fingerabdrucksensor 10 erfaßtes Fingerabdrucksignal 11 wird einer Auswerteeinheit 16 zugeführt. Eine Signalerfassung 14 erfaßt ein Signal eines Transponders 25 in einem Schlüssel 12, das in Form eines Schlüsselsignals 13 an die Auswerteeinheit 16 weitergeleitet wird. Der Auswerteeinheit 16 sind Schaltsignale 18 zugeführt. Die Auswerteeinheit 16 gibt ein Freigabesignal 20 ab. Der Schlüssel 12 besteht aus einem Griff 24 und einem Mitnehmer 26, der eine Aussparung 28 aufweist, sowie einem Transponder 25.

Ein Bedienelement 34 ist als zylindrischer Körper ausgeführt und um seine Achse gegenüber der Armatur 22 zu drehen. Dadurch läßt sich eine auf dem Bedienelement 34 angeordnete Marke 32 im Sinne einer 0-,I-,II-Stellung der Armatur 22 bewegen. An der Mantelfläche des Bedienelements 34 ist eine etwa fingerförmige Aussparung als Fingerabdruckeinlesefläche 30 vorgesehen. An die Fingerabdruckeinlesefläche 30 schließt sich der Fingerabdrucksensor 10 zur Erfassung des Fingerabdrucks an. In der zur Armatur 22 hin eingerückten kreisförmigen Oberfläche des Bedienelements 34 ist eine rechteckförmige Aufnahme 36 für die Aufnahme des Mitnehmers 26 des Schlüssels 12 vorgesehen. Die rechteckförmige Aussparung 28 wird umschlossen von der als Antenne kreisförmig ausgebildeten Signalerfassung 14.

In dem Querschnitt gemäß Figur 3 ist der in das Bedienelement 34 eingeführte Schlüssel 12 mit zugehörigem Drehschalter 40 abgebildet. In dem eingeführten Zustand des Schlüssels 12 greift eine scheibenförmige Arrettierung 38, die durch eine Feder beweglich mit dem Bedienelement 34 verbunden ist, in die Aussparung 28 ein. Der Drehschalter 40 wird über eine mit dem Mitnehmer 26 und/oder dem Bedienelement 34 mechanisch gekoppelte Drehschalterwelle 42 betätigt. Die kraftschlüssige Verbindung zwischen Bedienelement 34 und der Drehschalterwelle 42 stellt ein Verbindungsstift 44 her. Der Drehschalter 40 weist eine Drehschalterkupplung 48 sowie Abgriffe für die Schaltsignale 18 auf. Figur 3 läßt sich auch entnehmen, daß die Signalerfassung 14 als Antenne ausgebildet ist, die den Mitnehmer 26 umschließt. In dem Bedienelement 34 ist der Fingerabdrucksensor 10 integriert, der in unmittelbarer Nähe zu der Fingerabdruckeinlesefläche 30 angeordnet ist.

Bei dem Ausführungsbeispiel gemäß Figur 4 enthält das Bedienelement 34 drei Fingerabdruckeinleseflächen 30 mit jeweils zugehörigem Fingerabdrucksensor 10. In dem Bedienelement 34 ist die rechteckförmige Aufnahme 36 integriert.

Die Figuren 5a-5c zeigen das Bedienelement 34 in unterschiedlichen Betätigungszuständen. Der Fingerabdrucksensor 10 ist in diesem Ausführbeispiel gegenüber dem Bedienelement 34 und den Fingerabdruckeinleseflächen 30a-30c feststehend angeordnet. In der Stellung gemäß Figur 5a erfaßt der Fingerabdrucksensor 10 den Fingerabdruck des in der dritten Fingerabdruckeinlesefläche 30c befindlichen Fingers, in der Stellung gemäß 5b den Fingerabdruck des in der zweiten Fingerabdruckeinlesefläche 30b befindlichen Fingers und in der Stellung gemäß Figur 5c den in der ersten Fingerabdruckeinlesefläche 30a befindlichen Fingerabdruck.

Die Auswerteeinheit 16 gibt ein Freigabesignal 20 ab, wenn entweder das Fingerabdrucksignal 11 oder das Schlüsselsignal 13 als gültige Signale identifiziert wurden. Bei einer Berechtigungsfreigabe über den Schlüssel 12 führt der Benutzer diesen in die Aufnahme 36 ein. In dem Schlüssel 12 ist ein Code hinterlegt, der - veranlaßt von der Signalerfassung 14 - über den Transponder 25an die Signalerfassung 14 gesendet wird. Die als Antenne ausgebildete Signalerfassung 14 leitet das vom Schlüssel 12 gesendete Schlüsselsignal 13 an die Auswerteeinheit 16 weiter. Diese vergleicht das eingehende Schlüsselsignal 13 mit einem als zulässig hinterlegten Schlüsselreferenzsignal. Bei Übereinstimmung wird das Freigabesignal 20 erzeugt. Eine andere Möglichkeit zur Generierung des Freigabesignals 20 besteht in dem Einlesen eines von dem Fingerabdrucksensor 10 erfaßten Fingerabdrucksignals 11. Hierzu legt der Benutzer einen Finger auf die Fingerabdruckeinlesefläche 30 des Bedienelements 34. Der Fingerabdrucksensor 10 ist gegenüber der Fingerabdruckeinlesefläche 30 so angeordnet, daß er den Fingerabdruck des Benutzer kapazitiv, thermisch oder optisch erfaßt. In der Auswerteeinheit 16 sind in einem zugehörigen Speicher Fingerabdruckreferenzsignale hinterlegt. Stimmt das eingehende Fingerabdrucksignal 11 mit einem dieser Fingerabdruckreferenzsignale überein, wird auf einen berechtigten Benutzer geschlossen und das Freigabesignal 20 erzeugt. Das Freigabesignal 20 bewirkt in den im Kraftfahrzeug angeordneten Steuergeräten eine Freischaltung, so daß die Steuergeräte in Betrieb genommen werden können. Der Auswerteeinheit 16 sind außerdem Schaltsignale 18 des Drehschalters 40 zugeführt, die die Stellung des Bedienelements 34 erfassen. Befindet sich die Marke 32 in der Position "0", sind die Energieversorgung und der Motor abgeschaltet. In der Position "I" werden die Verbraucher mit Energie versorgt. In der Position "II" wird der Motor gestartet, insofern die Freigabe 20 erteilt wurde.

Der Benutzer möchte nachfolgend das Kraftfahrzeug ohne Verwendung des Schlüssels 12 starten. Hierzu legt er einen Finger in die Fingerabdruckeinlesefläche 30 des Bedienelements 34. Der Fingerabdrucksensor 10 erfaßt das zugehörige Fingerabdrucksignal 11 und vergleicht es mit den Fingerabdruckreferenzsignalen. Wird eine Übereinstimmung festgestellt, darf der Benutzer das Kraftfahrzeug starten. Hierzu wird das Bedienelement 34 in die Stellung "I" bewegt, wodurch die Energieversorgung aktiviert wird. Beim Starten des Motors muß der Benutzer das Bedienelement 34 in die Position "II" bringen.

An der Darstellung der Figur 3 wird deutlich, daß das Bedienelement 34 über den Verbindungsstift 44 die Drehschalterwelle 42 des Drehschalters 40 betätigt. Je nach Stellung des Bedienelements 34 (O, I, II) gibt der Drehschalter 40 ein entsprechendes Schaltsignal 18 ab. Dank der mechanischen Kopplung über den Verbindungsstift 44 wird auch die Drehschalterkupplung 48 bewegt. In der Stellung "0" erfolgt außerdem eine Verriegelung des Lenkradschloßes, in der Position "I" ist es entriegelt.

Eine weitere Möglichkeit für die Freigabe des Kraftfahrzeugs besteht in der Verwendung des Schlüssels 12. Hierzu führt der Benutzer den Schlüssel 12 in die Aufnahme 36 des Bedienelements 34 ein, bis die Arretierung 38 in die Aussparung 28 eingreift. Für die Einleitung eines Startvorgangs kann der Benutzer das Bedienelement 34 durch Drehen an dem Griff 24 des Schlüssels 12 von der Position "0" in die Position "I" bzw. "II" bringen. Der Mitnehmer 26 des Schlüssels 12 und die Drehschalterwelle 42 sind so ausgebildet, daß sie kraft- und formschlüssig ineinander greifen. Eine Bewegung des Schlüssels 12 bewirkt eine Bewegung der Drehschalterwelle 42. Auch Bedienelement 34 und Mitnehmer 26 sind kraft- und formschlüssig miteinander verbunden. Befindet sich der Schlüssel 12 in der Aufnahme 36, wird ein induktiver Signalaustausch zwischen Schlüssel 12 und Signalerfassung 14 herbeigeführt und bei Übereinstimmung mit einem Referenzschlüsselsignal die Freigabe 20 und damit die uneingeschränkte Benutzung der Kraftfahrzeugfunktionen zugelassen. Eine Bewegung des Schlüssels 12 bewirkt über die Drehschalterkupplung 48 wiederum eine mechanische Ver- bzw. Entriegelung des Lenkradschlosses.

Einem zweiten Ausführungsbeispiel gemäß Figur 4 sind drei Fingerabdruckeinleseflächen 30 und entsprechend drei Fingerabdrucksensoren 10 in dem Bedienelement 34 vorgesehen. Bei einer Freigabe des Kraftfahrzeugs über die Fingerabdrucksensoren 10 legt der Benutzer drei Finger in die Fingerabdruckeinleseflächen 30. Die Freigabe des Kraftfahrzeugs wird dann erzielt, wenn einer der eingelesenen Fingerabdrucksignale 11 mit einem in der Auswerteeinheit 16 hinterlegten Fingerabdruckreferenzsignalen übereinstimmt. Ein verletzter Finger, der ein nicht als berechtigt erkanntes Fingerabdrucksignal 11 abgibt, führt in diesem Fall nicht zu einer Berechtigungsverweigerung. Bei dem Ausführungsbeispiel gemäß Figur 4 sind Fingerabdrucksensoren 10 feststehend in dem Bedienelement 34 angeordnet.

Bei einem weiteren Ausführungsbeispiel gemäß den Figuren 5a-5c sind wiederum drei Fingerabdruckeinleseflächen 30a-30c vorgesehen, jedoch nur ein Fingerabdrucksensor 10. Der Fingerabdrucksensor 10 ist gegenüber dem Bedienelement 34 feststehend angeordnet, d.h. der Fingerabdrucksensor 10 läßt sich nicht durch das Bedienelement 34 bewegen. Der Stellung des Bedienelements gemäß Figur 5a (Position "0") liest der Fingerabdrucksensor 10 das Fingerabdrucksignal 11 des in der dritten Fingerabdruckeinlesefläche 30c befindlichen Fingers ein. In beschriebener Weise wird das Freigabesignal 20 generiert. Bewegt der Benutzer das Bedienelement 34 in die Position gemäß Figur 5b (Position "I"), erfaßt der Fingerabdrucksensor 10 den in der zweiten Fingerabdruckeinlesefläche 30b befindlichen Finger. Der Stellung des Bedienelements 34 gemäß Figur 5c wird der Fingerabdruck des sich in der ersten Fingerabdruckeinlesefläche 30a befindlichen Fingers eingelesen und zu einer Berechtigungsabfrage herangezogen. Eine Freigabe wird erteilt, wenn einer der eingelesenen Fingerabdrucksignale 11 mit einem in der Auswerteeinheit 16 hinterlegten Fingerabdruckreferenzsignal übereinstimmt.

Der Schlüssel 12 läßt sich nur in der Position "0" wieder aus der Aufnahme 36 entfernen.

Alternative Ausführungsformen können vorsehen, die Bewegung des Bedienelements 34 nur dann in die Positionen "I, II" zuzulassen, wenn vorher das Fingerabdrucksignal 11 oder das Schlüsselsignal 13 auf eine Berechtigung schließen läßt. Andernfalls wird das Bedienelement 34 mechanisch blockiert.

Eine weitere vorteilhafte Ausführungsform des erfindungsgemäßen Bedienelements 34 sieht vor, daß das Schalten der elektronischen Energie und des "Motor ein"-Befehls nicht wie beim herkömmlichen Zündschloß direkt vom Schalter 40 über die für die hohen Ströme ausgelegten Kontakte und Anschlüsse 18 erfolgt, sondern von der Auswerteeinheit 16 nach erfolgreicher Identifizierung entweder des Schlüssels 12 oder eines Fingerabdrucks. Somit ist eine verbesserte Schutzwirkung gegen das "Kurzschließen", d. h. überbrücken von Kontakten 18 erreichbar. Weiterhin läßt sich die gesamte Konstruktion kleiner, leichter und kostengünstiger aufbauen.

Für geringere Sicherheitsansprüche kann ein herkömmlicher Schlüsselbart des Schlüssels 12 dienen, dessen mechanische Codierung anstelle des Transponders 25 zur Identifikation verwendet wird. Dann kann die Signalfassung 14 auch entfallen.

Die Fingerabdruckeinlesefläche 30 ist auf den verwendeten Fingerabdrucksensor 10 abzustimmen. Bei einem auf optischer Basis arbeitenden Fingerabdrucksensor 10 muß die Fingerabdruckeinlesefläche 30 für diese Strahlung durchlässig sein, beispielsweise transparent ausgeführt sein. Arbeitet der Fingerabdrucksensor 10 kapazitiv, ist die Fingerabdruckeinlesefläche 30 so aufzubauen, daß die durch den Finger herbeigeführten Kapazitätsänderungen sicher erkannt werden können.

## Patentansprüche

1. Bedienvorrichtung für ein Kraftfahrzeug mit einem bewegbar ausgebildeten Bedienelement (34), mit einer Fingerlabdruckeinlesefläche (30, 30a-c), über die ein Fingerabdrucksensor (10) einen Fingerabdruck in Form eines Fingerabdrucksignals (11) eines Benutzers erfasst, wobei in Abhängigkeit von dem Fingerabdrucksignal (11) Funktionen des Kraftfahrzeugs freigebbar sind, mit einem Schlüssel (12), über den in Verbindung mit einer mechanischen Aufnahme (36) für den Schlüssel (12) eine Freigabe der Funktionen des Kraftfahrzeugs erreichbar ist, **dadurch gekennzeichnet, dass** das Bedienelement (34) die Fingerabdruckeinlesefläche (30, 30a-c) und die mechanische Aufnahme (36) für den Schlüssel (12) enthält und drehbar ausgebildet ist zur Betätigung eines Schaltmittels (40).

2. Vorrichtung nach Anspruch 1, **dadurch gekennzeichnet, dass** das Bedienelement (34) um die Achse der mechanischen Aufnahme (36) drehbar ist.

3. Vorrichtung nach einem der vorhergehenden Ansprüche, **dadurch gekennzeichnet, daß** eine Signalerfassung (14) vorgesehen ist, die ein von dem Schlüssel 12 gesendetes Schlüsselsignal (13) erfaßt und in dem Bedienelement (34) integriert ist.

4. Vorrichtung nach einem der vorhergehenden Ansprüche, **dadurch gekennzeichnet, daß** der Fingerabdrucksensor (10) in dem Bedienelement (43) integriert ist.

5. Vorrichtung nach einem der vorhergehenden Ansprüche, **dadurch gekennzeichnet, daß** der Fingerabdrucksensor (10) feststehend gegenüber dem Bedienelement (34) angeordnet ist.

6. Vorrichtung nach einem der vorhergehenden Ansprüche, **dadurch gekennzeichnet, daß** die Aufnahme (36) als kraftschlüssige und/oder formschlüssige Verbindung mit dem in der Aufnahme (36) befindlichen Schlüssel (12) ausgebildet ist, so daß über den Schlüssel (12) das Bedienelement (34) bewegt werden kann.

7. Vorrichtung nach einem der vorhergehenden Ansprüche, **dadurch gekennzeichnet, daß** durch Betätigen des Bedienelements (34) eine mechanische Verriegelung und/oder Entriegelung einer weiteren Bedieneinheit möglich ist.

8. Vorrichtung nach einem der vorhergehenden Ansprüche, **dadurch gekennzeichnet, daß** Blockademittel vorgesehen sind, die in Abhängigkeit von dem Fingerabdrucksignal (11) und/oder dem Schlüsselsignal (13) eine Bewegung des Bedienelements (34) unterbinden.

9. Vorrichtung nach einem der vorhergehenden Ansprüche, **dadurch gekennzeichnet, daß** in dem Bedienelement (34) mehrere Fingerabdruckeinleseflächen (30, 30a-c) vorgesehen sind.

10. Vorrichtung nach einem der vorhergehenden Ansprüche, **dadurch gekennzeichnet, daß** das Schaltmittel (10) Signale an die Auswerteeinheit (16) liefert, die in Abhängigkeit von der Identifizierung von der Stellung des Schaltmittels (40) beeinflußte Ansteuersignale für Funktionen des Kraftfahrzeugs erzeugt.

## Claims

1. Operator control device for a motor vehicle having an operator control element (34) which is of moveable design and has a fingerprint reading surface (30, 30a-c) by means of which a fingerprint sensor (10) senses a fingerprint in the form of a fingerprint signal (11) of a user, it being possible to enable functions of the motor vehicle as a function of the fingerprint signal (11), having a key (12) by means of which, in conjunction with a mechanical receptacle (36) for the key (12), it is possible to enable the functions of the motor vehicle, **characterized in that** the operator control element (34) contains the fingerprint reading surface (30, 30a-c) and the mechanical receptacle (36) for the key (12) and is of rotatable design in order to activate a switching means (40).

2. Device according to Claim 1, **characterized in that** the operator control element (34) can be rotated about the axis of the mechanical receptacle (36).

3. Device according to one of the preceding claims, **characterized in that** a signal-sensing means (14) is provided which senses a key signal (13) transmitted by the key (12) and which is integrated in the operator control element (34).

4. Device according to one of the preceding claims, **characterized in that** the fingerprint sensor (10) is integrated into the operator control element (43).

5. Device according to one of the preceding claims, **characterized in that** the fingerprint sensor (10) is arranged fixedly with respect to the operator control element (34).

6. Device according to one of the preceding claims, **characterized in that** the receptacle (36) is embodied as a frictionally locking and/or positively locking connection to the key (12) which is located in the receptacle (36) so that the operator control element (34) can be moved by means of the key (12).

7. Device according to one of the preceding claims, **characterized in that** it is possible to mechanically lock and/or unlock a further operator control unit by activating the operator control element (34).

8. Device according to one of the preceding claims, **characterized in that** blocking means are provided which, as a function of the fingerprint signal (11) and/or the key signal (13), prevent the operator control element (34) from moving.

9. Device according to one of the preceding claims, **characterized in that** a plurality of fingerprint reading surfaces (30, 30a-c) are provided in the operator control element (34).

10. Device according to one of the preceding claims, **characterized in that** the switching means (10) supplies signals to the evaluation unit (16) which generates actuation signals for functions of the motor vehicle, said signals being influenced as a function of the identification of the position of the switching means (40) .

## Revendications

1. Dispositif de commande d'un véhicule avec un élément de manoeuvre (34) mobile avec une surface de lecture d'empreinte digitale (30, 30a-c), qui détermine une empreinte digitale d'un utilisateur sous la forme d'un signal d'empreinte digitale (11) à l'aide d'un capteur d'empreinte digitale (10), les fonctions du véhicule étant libérées selon le signal d'empreinte digitale (10), avec une clé (12), à l'aide de laquelle, en liaison avec un logement mécanique (36) pour la clé (12) on obtient une libération des fonctions du véhicule,
**caractérisé en ce que**
l'élément de manoeuvre (34) comporte les surfaces de lecture d'empreinte digitale (30, 30a-c) et le logement mécanique (36) pour la clé (12), et il est rotatif pour l'actionnement d'un moyen de commutation (40).

2. Dispositif selon la revendication 1,
**caractérisé en ce que**
l'élément de manoeuvre (34) est rotatif autour de l'axe du logement mécanique (36).

3. Dispositif selon l'une des revendications précédentes,
**caractérisé par**
un dispositif de saisie de signal (14) qui reçoit un signal de clé (13) émis par la clé (12) et est intégré dans l'élément de manoeuvre (34).

4. Dispositif selon l'une des revendications précédentes,
**caractérisé en ce que**
le capteur d'empreinte digitale (10) est intégré à l'élément de manoeuvre (34).

5. Dispositif selon l'une des revendications précédentes,
**caractérisé en ce que**
le capteur d'empreinte digitale (10) est fixe par rapport à l'élément de manoeuvre (34).

6. Dispositif selon l'une des revendications précédentes,
**caractérisé en ce que**
le logement (36) constitue une liaison par la force et/ou par la forme avec la clé (12) placée dans le logement (36) pour permettre de déplacer l'élément de manoeuvre (34) avec la clé (12).

7. Dispositif selon l'une des revendications précédentes,
**caractérisé en ce que**
l'actionnement de l'élément de manoeuvre (34) permet un verrouillage et/ou déverrouillage mécanique d'une autre unité de manoeuvre.

8. Dispositif selon l'une des revendications précédentes,
**caractérisé en ce qu'**
il comporte des moyens de blocage interdisant tout mouvement de l'élément de manoeuvre (34) en fonction du signal d'empreinte digitale (11) et/ou du signal de clé (13).

9. Dispositif selon l'une des revendications précédentes,
**caractérisé en ce que**
l'élément de manoeuvre (34) comporte plusieurs surfaces de lecture d'empreinte digitale (30, 30a-c).

10. Dispositif selon l'une des revendications précédentes,
**caractérisé en ce que**
le moyen de commutation (10) fournit des signaux à l'unité d'exploitation (16) qui génère des signaux de commande des fonctions du véhicule influencés par l'identification de la position du moyen de commutation (40).
